# EUROPÄISCHE PATENTSCHRIFT

(11) **EP 0 084 820 B1**
(45) Veröffentlichungstag und Bekanntmachung des Hinweises auf die Patenterteilung: **16.03.1988**
(21) Anmeldenummer: 83100268.8
(22) Anmeldetag: 14.01.1983
(51) Int. Cl.: F26B 17/20, F26B 3/06

(54) **Verfahren zum Trocknen von Zuckerrübenschnitzeln und Vorrichtung zur Durchführung dieses Verfahrens**
Process for drying sugar beet cuttings, and apparatus for carrying out the process
Procédé pour le séchage des copeaux de betterave à sucre et dispositif pour l'application du procédé

(30) Priorität: 22.01.1982 DE 3201843
(43) Veröffentlichungstag der Anmeldung: 03.08.1983
(73) Patentinhaber: Kammer, Ute, D-2110 Buchholz (DE)
(72) Erfinder: Kammer, Günther, D-2110 Buchholz/Nordheide (DE)
(74) Vertreter: Hansmann, Dierk, Dipl.-Ing.

(56) Entgegenhaltungen:
- DE-A- 2 143 462
- DE-C- 35 176
- DE-C- 165 644
- US-A- 1 416 960
- US-A- 2 019 668
- US-A- 3 494 049

## Beschreibung

Die Erfindung bezieht sich auf ein Verfahren nach dem ersten Teil des Anspruches 1 bzw. auf eine Vorrichtung nach dem ersten Teil des Anspruches 3.

Trockner dieser Art sind nach der DE-C-35 176 bekannt. Es wird hierbei das eingebrachte Material zum Trocknen über eine Transportschnecke durch die Anordnung bewegt und über ventilgesteuerte Öffnungen warme Luft eingebracht. Hierbei wird lediglich im unteren Bereich des Trocknungsraumes Blasluft zugeführt, wobei sich keine Verwirbelung des zu trockenden Gutes im Trocknungsraum einstellt. Es hat sich gezeigt, daß diese Anordnung für den Einsatz bei der Trocknung von Zuckerrübenschnitzel nicht geeignet ist, da der Feuchtigkeitsanteil relativ hoch ist und etwa bei 80 % liegt.

Bei Anordnungen dieser Art besteht das Problem, daß bei Beendigung des Trocknungsprozesses Zuckerrübenschnitzel mit etwa 85 % Trockensubstanz und 15 % Feuchteanteil als lagerfähiges und verkäufliches Endprodukt vorliegen muß, so daß der Energieaufwand, beispielsweise der Ölmengeneinsatz, relativ hoch ist. Es ist deshalb vorgeschlagen worden, über dem Trocknungsverfahren vorgeschaltete Zylinderpressen den Feuchtegehalt vorab zu reduzieren. Die dadurch entstehenden Preßschnitzel ermöglichen ein Absenken der Trocknungstemperatur.

Weiterhin ist eine Trocknungsvorrichtung nach der US-A-1416 960 bekannt geworden. Hierbei wird das Material durch eine Trommel geführt und über ein Lufteinlaßrohr mit Querschlitzen eine Heißluftzufuhr gewährleistet. Auch nach der US-A-3 494 049 ist ein Trockner vorgeschlagen, bei dem zum radialen Austritt von Trocknungsluft ebenfalls Schlitze quer zur Förderrichtung angeordnet sind. Diese Anordnungen haben den Mangel, daß keine ausreichende Trocknung bei Materialen mit hohen Feuchtigkeitsgehalt ermöglicht wird, da die einzelnen Schnitzel keinem allseitigen Luftkontakt ausgesetzt werden können.

Die Aufgabe der Erfindung ist es, bei einem gattungsgemäßen Verfahren und einer Vorrichtung, mit geringem Energieeinsatz den Feuchtigkeitsgehalt von Zuckerrübenschnitzel auf einfache Weise relativ stark herabzusetzen und hierzu einen allseitigen Luftkontakt der Schnitzel zu gewährleisten.

Die Lösung dieser Aufgabe erfolgt erfindungsgemäß durch die Verfahrensschritte gemäß dem kennzeichnenden Teils des Anspruches 1.

Hierbei wird der Vorteil erzielt, daß durch das Umlaufen der Trocknungsluftschaufel die Schnitzel im allseitigem Luftkontakt turbulent bewegt und im zeitlichen Wechsel zusätzlich unter Druck gesetzt sowie anschließend wieder entspannt werden. Damit können die Zuckerrübenschnitzel in sich arbeiten und Feuchtigkeit abgeben.

Ein günstiges Verfahren wird durch die kennzeichnenden Merkmale des Anspruches 2 erzielt.

Eine Vorrichtung zur Lösung der erfindungsgemäßen Aufgabe wird durch die kennzeichnenden Merkmale des Anspruches 3 gebildet.

Weiterhin sind vorteilhafte Ausbildungen der Vorrichtung durch die Merkmale der Ansprüche 3 bis 10 gebildet.

Günstige Ausbildungen zur Erhaltung der Temperaturverhältnisse werden gemäß Anspruch 11 und 12 geschaffen.

Die Erfindung wird anhand von in den Zeichnungen dargestellten Ausführungsbeispielen näher erläutert. Es zeigen:
Fig. 1 eine Vorrichtung mit vier übereinander angeordneten Einheiten in einem Außengehäuse,
Fig. 2 einen Schnitt durch eine Einheit nach Fig. 1,
Fig. 3 einen Ausschnitt aus einer Draufsicht auf ein Gehäuse zur Darstellung des Abdeckgitters für die Luftauslaßöffnung,
Fig. 4 eine abgewandelte Vorrichtung mit auf dem Lufteinlaßrohr angeordnete Paddel.

In einem in Fig. 1 dargestellten wärmeisolierenden Außengehäuse 3 sind übereinander vier Einheiten 5 angeordnet. Das Außengehäuse 3 besteht aus Kunststoffplatten und ist damit gut wärmeisolierend ausgebildet. Gleichzeitig dient das Außengehäuse 3 auch der Luftführung. Die Einheiten 5 setzen sich aus mehren Teilen zusammen. Außen umgeben werden die Einheiten 5 jeweils von einem Gehäuse 7, das mit einem sich längs seiner Oberseite 9 erstreckenden, perforierten Luftauslaßöffnung 11 versehen ist. Innerhalb des Gehäuses 7 dreht sich ein Paddelrotor 13. Dieser Paddelrotor 13 besteht beispielsweise aus Stahlband-Rotorkränzen 15, die über Längsstreben 16 untereinander verbunden sind, und Lagerringen 17. An den Längsstreben 16 sind Paddel 19 zum Längsfördern der Schnitzel und Abstreifer 20 zum Abstreifen von Staub und Schnitzeln von der perforierten Auslaßöffnung 11 angeordnet. Die Paddel 19 weisen von den Längsstreben 16 zur Gehäusemitte nach innen. Die Abstreifer 20, die an den Längsstreben 16 angeordnet sind , erstrecken sich bis dicht (ca. 2 mm) vor das Gehäuse 7 nach außen. Die Lagerringe 17 stützen sich an einem Lufteinlaßrohr 21 ab, durch das Trocknungsluft in das Innere der Trocknungseinheit 5 eingeleitet wird. Das sich beim Betrieb entgegengesetzt zum Paddelrotor 13 drehende Lufteinlaßrohr 21 ist mit sich längs einer Längslinie 29 erstreckendenLängsschlitzen 23 versehen, aus denen die Trocknungsluft (beispielsweise etwa 50.000 bis 100.000 m³/h und Einheit) in das Gehäuse 7 hineingedrückt wird. Die Längsschlitze sind in voller Länge mit einem hitzebeständigen, zugfesten Abdeckung 24 versehen, die in Fig. 2 - 4 näher dargestellt und beschrieben ist. Alle vier Einheiten haben den gleichen Aufbau und die gleiche Funktionsweise. Sie fördern nur jeweils in entgegengesetzten Richtungen, um damit eine zweckmässige hin- und hergehende Bearbeitung zuzulassen.

Einzelheiten einer ausgebildeten Einheit sind aus Fig. 2 bis 4 zu erkennen. Das Gehäuse 7 ist an seinen Kopfenden 25 mittels Deckeln 27 verschlossen (Fig. 2 und 4) Die Deckel 27 dienen zugleich der Lagerung des Lufteinlaßrohres 21. Lagerung und Antrieb des Lufteinlaßrohres 21 sind in Einzelheiten nicht näher erläutert. Der Konstrukteur bedient sich dabei üblicher gebräuchlicher Konstruktionen. Das gleiche gilt für den Paddelrotor 13, der beispielsweise über einen nach außen geführten Zahnkranz 28 von einem nicht näher erläuterten Antrieb drehbar ist.

Durch die Längsschlitze 23 im Lufteinlaßrohr 21 kann in Richtung eines Pfeiles 33 zugeführte warme oder heiße Trocknungsluft radial in das vom Gehäuse 7 umschlossenen Trocknungsraum 41 eingeblasen werden. Aus Fig. 1 ist anhand von Pfeilen 35 erkennbar, wie die Trocknungsluft das Lufteinlaßrohr 21 radial verläßt und dabei durch den Paddelrotor 13 von innen nach außen hindurchbläst. Da das Schnitzelmaterial in dem Gehäuse 7 mittels der Paddel in axiale Bewegung kommt, bekommen die Luftstrahlen eine zusätzliche axiale Komponente. Die Verweilzeit der Heißluft im Material kann sich dadurch verlängern.

In dem Trocknungsraum 41 zwischen dem Gehäuse 7 und dem Lufteinlaßrohr 21 fördern die Paddel 19 die das Trocknungslufteinlaßrohr 21 umgebenden Schnitzel 44 bei der Einheit nach Fig. 2 in Richtung eines Pfeiles 45 längs der Einheit. Zusätzlich verleihen die Paddel 19 den Schnitzeln noch eine turbulente Bewegung entsprechend ihrer Gradeinstellung zur Förderrichtung und Umlaufgeschwindigkeit.

Am Lufteinlaßrohr 21 sind im Bereich A nahe dem Materialeinlaß 47 mehrere Gänge einer bis auf ca. 3 mm an das Gehäuse 7 herangeführten Schnecke 49 fest angeordnet, die die Schnitzel in den Trocknungsraum 41 (Bereich B) in Richtung des Pfeiles 45 hineindrücken und zugleich den Trocknungsraum 41 gegenüber dem Einlaß 47 unter Zuhilfenahme der Schnitzel abdichten. Im Auslaßbereich C sind am Lufteinlaßrohr 21 Schneckengänge 53 vorgesehen. Zwischen diesen Schneckengängen 53 ist ein Schneckenblatt weggelassen, wodurch sich ein Materialpfropfen ausbildet, der das Ausströmen der Trocknungsluft aus dem Trocknungsraum 41 zum Auslaß 55 verhindert.

An der Oberseite 9 des Gehäuses 7 ist in Fig. 2 die Luftauslaßöffnung 11 erkennbar. Diese Luftauslaßöffnung 11 besteht aus einer breiten schlitzförmigen Öffnung. Über diese Luftauslaßöffnung 11 ist ein Abdeck gitter 57 gespannt. Dieses Abdeckgitter 57 besteht vorzugsweise aus einem mit Teflon beschichteten Fiberglasgittergeflecht. Auch andere Gittermaterialien sind denkbar. Das Abdeckgitter 57 ist längs der Luftauslaßränder auf der Oberseite 9 des Gehäuses 7 beispielsweise mit Haltestreifen 59 festgelegt. Das Gittergeflecht hat beispielsweise eine Maschenweite von ca. 4 mm und weist 70 % offene Fläche auf. Es ist hitzebeständig und zugfest.

In Fig. 3 ist eine Draufsicht 111 auf einen Ausschnitt des Gehäuses 7 nach Fig. 2 und 4 abgebildet. Die Luftauslaßöffnung 11 wird dabei deutlich sichtbar von der Abdeckung 57 übgerdeckt, wobei sich zwischen den Maschen der Abdeckung 57 Durchblasöffnungen 61 ausbilden. Es hat sich gezeigt, daß hochfliegende Schnitzel und Staub die Durchblasöffnungen nicht verstopfen, wenn beispielsweise vier Abstreifer 20 die aus Schnitzeln und Staubteilen bestehende, sich am Gitter ablagernde Schicht ständig abstreifen und die Ablagerungsreste auf gleicher Dicke von ca. 6 mm halten. Dies führt zu einem nahezu staubfreien Luftaustritt ohne Druckschwankungen.

Wenn die einzelnen Einheiten, wie zu Fig. 1 bereits erläutert, in wechselnder Richtung fördern, dann werden die Schnitzel jeweils in eine Einheit, beispielsweise in die oberste Einheit 5 nach Fig. 2 von oben hineingeschüttet; sie durchwandern turbulent durchgewirbelt diese oberste Einheit in Richtung des Pfeiles 45 und verlassen sie durch den Auslaß 55. Die Schnitzel fallen dann in den Einlaß der in Gegenrichtung fördernden, darunterliegenden Einheit. Damit wird ein kontinuierlicher Förderbetrieb in wechselnder Richtung durchgeführt.

Das Gehäuse 7 der zweituntersten Einheit wird von der Warmluft umspült, die aus dem Gehäuse 7 der untersten Trocknungseinheit ausströmt. Alle ausgeblasene Warmluft strömt in Richtung der Pfeile 69 nach oben und umspült alle höher gelegenen Einheiten 5. Damit werden alle höher gelegenen Gehäuse 7 von außen mit aufgeheizt, und die Wärme kann aus dem Inneren dieser Einheiten nicht entweichen. Die Warmluft wird damit auf engem Raum und insbesondere in den Einheiten konzentriert und die eingebrachte Wärme bleibt, abgesehen von der durch den Abluftkanal 71 entweichenden Wärme, innerhalb der Vorrichtung festgehalten. Zum Betrieb der Anlage wird nur die zusätzl. Energie benötigt, die zum Drehen der Lufteinlaßrohre 21 und der Paddelrotoren 13 benötigt wird. Wie aus dem Schemabild der obersten Einheit nach Fig. 1 zu erkennen ist, drehen sich das Lufteinlaßrohr 21 und der Rotor 13 in entgegengesetzten Richtungen. Die gegensätzlichen Richtungen sind durch die Pfeile 73 für das Lufteinlaßrohr 21 und 75 für den Paddelrotor 13 angedeutet.

Fig. 4 zeigt eine Abwandlung der Einheit 5 nach Fig. 2. Die Einheit 105 nach Fig. 4 entspricht in weiten Teilen der nach Fig. 2 und 3. Gleiche Teile sind der Übersichtlichkeit wegen mit gleichen Bezugszeichen versehen. Im stillstehenden Gehäuse 7 dreht sich das Lufteinlaßrohr 121. Im Bereich A des Mantelrohreinlasses 47 sind auf dem Lufteinlaßrohr 121 wieder mehrere Schneckengänge 49 zum Einführen der Schnitzel in den Trocknungsraum 41 (Bereich B) und Abdichten gegenüber diesem befestigt. Im Bereich C des Materialauslasses 55 ist wie in der Ausführungsform nach Fig. 2 ein Schneckengang weggelassen, wodurch sich zur zusätzlichen Abdichtung ein Materialpfropfen bildet.

Abweichend von Fig. 2 ist der Fördermechanismus. An die Stelle des Paddelrotors 13 tritt eine Paddelschnecke. Dazu sind auf dem Lufteinlaßrohr 121 Schneckenpaddel 119 angeordnet. Diese Schneckenpaddel 119 reichen vom Lufteinlaßrohr 121 nach außen bis kurz vor die Innenwand des Gehäuses 7 bzw. bis ca. 6 mm vor das Gittergeflecht, um so auch die Gitteröffnungen 61 durch Abstreifen mittels der Schneckenpaddel 119 freizuschieben. Das sich drehende Lufteinlaßrohr 121 sorgt mit seinen sich mitdrehenden Schneckenpaddeln für die Materialförderung in Richtung des Pfeiles 45 und je nach ihrer Gradeinstellung zur Förderrichtung und Umlaufgeschwindigkeit zusätzlich für eine turbulente Verwirbelung der Schnitzel.

Bei beiden Ausbildungsarten der Einheit wird der Materialstrom mittels der Paddel axial fortbewegt und turbulent verwirbelt. Die Trocknungsluft bläst durch die Längs-schlitze 23 radial in den Trocknungsraum 41 ein, und zwar mit umlaufendem Blasstrahl. Die Paddel halten die Schnitzel turbulent in der Schwebe. Auf diese Weise ist ein allseitiger Luftkontakt der Schnitzel gegeben. Die Kontaktzeit zwischen der Trocknungsluft und den Schnitzeln beträgt ca. 2 sec.

Die Paddel sind vorzugsweise längs einer oder mehrerer Mantellinien angeordnet, die über die Länge des Trocknungsraumes 41 (Bereich B) das Gehäuse 7 einmal schraubenlinienförmig umschlingen.

## Patentansprüche

1. Verfahren zum Trocknen von Zuckerrübenschnitzel in Form von Naß- bzw. Preßschnitzel, wobei in einem Gehäuse (7) zum Durchlauf der zu trocknenden Schnitzel (44) eine horizontale Fördervorrichtung (13) angeordnet ist und das Gehäuse ein zentrales drehbares Lufteinlaßrohr (21) aufweist und erwärmte Trocknungsluft über die Gesamtlänge des Trocknungsraumes (41) sich erstreckende Öffnungen (23) im Lufteinlaßrohr zugeführt werden, dadurch gekennzeichnet, daß über achsparallele aneinandergereihte Längsschlitze (23) des Lufteinlaßrohres (21) die erwärmte Trocknungsluft derart zugeführt wird, daß die Schnitzel (44) in allseitigem Luftkontakt turbolent bewegt werden, wobei die austretende Luft quasi als umlaufende sich über die Gesamtlänge des Trocknungsraumes (41) erstreckende Schaufel zur Erzeugung der Turbolenzbewegungen herangezogen wird.

2. Verfahren nach Anspruch 1, dadurch gekennzeichnet, daß die Luft aus dem Trocknungsraum (41) über eine-schlitzartige Luftauslaßöffnung (11) abgeführt wird.

3. Vorrichtung zum Trocknen von Zuckerrübenschnitzel in Form von Naß- bzw. Preßschnitzel, wobei in einem Gehäuse (7) eine horizontale Fördervorrichtung (13) angeordnet ist und das stillstehende Gehäuse (7) ein zentrales drehbares Lufteinlaßrohr (21) mit sich über die Gesamtlänge des Trocknungsraumes (41) erstreckenden Öffnungen (23) zum Zuführen von Trocknungsluft und einen Luftauslaß aufweist, dadurch gekennzeichnet, daß die Öffnungen als achsparallele aneinandergereihte Längsschlitze (23) ausgebildet sind, die mit einer perforierten Abdeckung (24) versehen sind, daß im Trocknungsraum (41) die Schnitzel (44) fördernde Paddel (19, 119) angeordnet sind und daß die Luftauslaßöffnung (11) ein Abdeckgitter (57) aufweist.

4. Vorrichtung nach Anspruch 3, dadurch gekennzeichnet, daß die Paddel (19) und das Lufteinlaßrohr (21) gegenläufig drehbar sind.

5. Vorrichtung nach Anspruch 3 oder 4, dadurch gekennzeichnet, daß die Paddel (119) auf dem Lufteinlaßrohr (121) angeordnet sind.

6. Vorrichtung nach einem der Ansprüche 3 bis 5, dadurch gekennzeichnet, daß die Luftauslaßöffnung (11) an der Oberseite (9) des Gehäuses (7) über die Gesamtlänge des Trocknungsraumes (41) angeordnet ist.

7. Vorrichtung nach einem der Ansprüche 3 bis 6, dadurch gekennzeichnet, daß das Abdeckgitter (57) der Luftauslaßöffnung (11) durch die Paddel (119) bzw. durch von einem Paddelrotor (13) getragene Abstreifer (20) bestreichbar ist.

8. Vorrichtung nach einem der Ansprüche 3 bis 7, dadurch gekennzeichnet, daß die Abdeckung (24) und das Abdeckgitter (57) aus einem mit Teflon beschichteten Fiberglasgittergeflecht bestehen.

9. Vorrichtung nach Anspruch 8, dadurch gekennzeichnet, daß das Fiberglasgittergeflecht (24, 57) eine ca. 70 Prozent offene Gitterfläche mit einer Maschenweite von ca. 4 mm aufweist.

10.Vorrichtung nach einem der Ansprüche 3 bis 9, dadurch gekennzeichnet, daß dem Einlaßbereich (A) und Auslaßbereich (C) des Lufteinlaßrohres (21) Vollschneckengänge (29 bzw. 53) zugeordnet sind, die den Trocknungsraum (41) (Bereich B) durch die geförderten Schnitzel (44) beiderseits abdichten.

11.Vorrichtung nach einem der Ansprüche 3 bis 10, dadurch gekennzeichnet, daß das Gehäuse (7) mit dem Lufteinlaßrohr (21, 121) als Einheit (5, 105) in einem wärmeisolierenden Außengehäuse (3) angeordnet ist.

12.Vorrichtung nach Anspruch 11, dadurch gekennzeichnet, daß mehrere Einheiten (5, 105) in einem Außengehäuse (3) übereinander angeordnet sind.

## Claims

1. Method for drying sugar-beet pulp in the form of wet or pressed pulp, in which a horizontal conveying device (13) is arranged in a housing (7) for the passage of the pulp (44) which is to be dried, the housing comprises a central rotatable air intake pipe (21) and heated drying air is supplied via openings (23), which extend over the entire length of the drying chamber (41), in the air intake pipe, characterised in that the heated drying air is supplied via axially parallel elongated slots (23), which are arranged side-by- side, in the air intake pipe (21) such that the pulp (44) is moved in a turbulent manner in contact with the air all round, the emerging air being used to a certain extent as rotating blades extending over the entire length of the drying chamber (41) to produce the turbulent movement.

2. Method according to claim 1, characterised in that the air from the drying chamher (41) is removed via a slot-like air outlet opening (11).

3. Device for drying sugar-beet pulp in the form of wet or pressed pulp, in which a horizontal conveying device (13) is arranged in a housing (7) and the stationary housing (7) comprises a central rotatable air intake pipe (21) with openings (23), which extend over the entire length of the drying chamber (41) for supplying drying air, and an air outlet, characterised in that the openings are formed as axially parallel elongated slots (23), which are arranged side-by- side and are provided with a perforated cover (24), that paddles (19, 119), which convey the pulp (24), are arranged in the drying chamber (41), and that the air outlet opening (11) comprises a covering grid (57).

4. Device according to claim 3, characterised in that the paddles (19) and the air intake pipe (21) can rotate in opposite directions.

5. Device according to claim 3 or 4, characterised in that the paddles (119) are arranged on the air intake pipe (121). 6.Device according to one of claims 3 to 5, characterised in that the air outlet opening (11) is arranged in the upper surface (9) of the housing (7) over the entire length of the drying chamber (41).

7. Device according to one of claims 3 to 6, characterised in that the covering grid (57) of the air outlet opening (11) can be swept by the paddles (119) or by scrapers (20) carried by a paddle rotor (13).

8. Device according to one of claims 3 to 7, characterised in that the cover (24) and the covering grid (57) consist of a glass fibre grid netting coated with Teflon.

9. Device according to claim 8, characterised in that the glass fibre grid netting (24, 57) is open over approximately 70 % of its surface and has a mesh size of approximately 4 mm.

10. Device according to one of claims 3 to 9, characterised in that solid screw threads (29 and 53) are associated with the intake area (A) and the outlet area (C) of the air intake pipe (21) and seal the drying chamber (41) (area B) on both sides by means of the conveyed pulp (44).

11. Device according to one of claims 3 to 10, characterised in that the housing (7) and the air intake pipe (21, 121) are arranged as a unit (5, 105) in a heat-insulating external housing (3).

12. Device according to claim 11, characterised in that a plurality of units (5, 105) are arranged one above the other in an external housing (3).

## Revendications

1. Procédé pour le séchage de copeaux de betterave à sucre, se présentant sous la forme de copeaux humides et pressés, selon lequel il est utilisé un dispositif transporteur horizontal (13) monté dans un carter (7) devant être traversé par les copeaux à sécher (44) , le carter contenant un conduit d'arrivée d'air central pouvant tourner (21), et selon lequel de l'air de séchage chauffé est amené par des ouvertures (23) que présente le conduit d'arrivée d'air, ouvertures qui sont prévues sur toute la longueur de la chambre de séchage (41) , le procédé étant caractérisé en ce que par des fentes longitudinales (23) que présente le conduit d'arrivée d'air (21), fentes longitudinales parallèles à l'axe de ce conduit, qui se succèdent en rangée, l'air de séchage chauffé est amené de telle manière que les copeaux (44) soient déplacés par turbulence, en se trouvant en contact de toutes parts avec l'air, l'air sortant, mis en circulation de façon à former en quelque sorte des aubes tournantes se présentant sur toute la longueur de la chambre de séchage (41), étant utilisé à la production des mouvements de turbulence.

2. Procédé suivant la revendication 1, caractérisé en ce que l'air est évacué de la chambre de séchage (41) par une ouverture de sortie d'air sous forme de fente (11 ).

3. Dispositif destiné au séchage de copeaux de betterave à sucre, se présentant sous la forme de copeaux huides et pressés , qui comporte un dispositif transporteur horizontal (13) monté dans un carter (7) , dispositif dont le carter (7) , qui est fixe, contient un conduit d'arrivée d'air central pouvant tourner (21), présentant des ouvertures (23) qui s'étendent sur toute la longueur de la chambre de séchage (41) pour l'amenée d'air de séchage, et présente une sortie d'air, le dispositif étant caractérisé en ce que les ouvertures sont prévues sous la forme de fentes longitudinales (23) parallèles à l'axe du conduit d'arrivée d'air, qui se succèdent en rangée, fentes longitudinales qui sont munies d'une couverture perforée (24), en ce que dans la chambre de séchage (41), il est prévu des aubes (19, 119) qui sont destinées à assurer le transport des copeaux (44) et en ce que l'ouverture de sortie d'air (11) est munie d'un treillis de couverture (57).

4. Dispositif suivant la revendication 3, caractérisé en ce que les aubes (19) et le conduit d'arrivée d'air (21) sont prévus pour tourner en sens inverses les unes par rapport à l'autre.

5. Dispositif suivant l'une ou l'autre des revendications 3 et 4, caractérisé en ce que les aubes (119) sont montées sur le conduit d'arrivée d'air (121).

6. Dispositif suivant l'une quelconque des revendications 3 à 5, caractérisé en ce que l'ouverture de sortie d'air (11) est prévue au côté supérieur (9) du carter (7), sur toute la longueur de la chambre de séchage (41).

7. Dispositif suivant l'une quelconque des revendications 3 à 6, caractérisé en ce que le treillis de couverture (57) de l'ouverture de sortie d'air (11) peut être balayé par les aubes (119) ou par un organe de raclage (20) que porte un rotor à aubes (13).

8. Dispositif suivant l'une quelconque des revendications 3 à 7, caractérisé en ce que la couverture (24) et le treillis de couverture (57) sont formés d'un réseau de treillis de fibre de verre revêtu de Téflon.

9. Dispositif suivant la revendication 8, caractérisé en ce que le réseau de treillis de fibre de verre (24, 57) présente une surface d'ouverture de treillis d'environ 70 pour cent, dont l'ouverture de maille est d'environ 4 mm.

10. Dispositif suivant l'une quelconque des revendications 3 à 9, caractérisé en ce qu'à la zone d'entrée (A) et à la zone de sortie (C) du conduit d'arrivée d'air (21), il est adjoint des spires de vis sans fin (respectivement désignées par 49 et par 53) qui, par l'intermédiaire des copeaux transportés, formant bouchon, ferment de façon étanche, des deux côtés, la chambre de séchage (41) (zone B).

11. Dispositif suivant l'une quelconque des revendications 3 à 10, caractérisé en ce que le carter (7), avec le conduit d'arrivée d'air (21, 121) , est prévu sous la forme d'une unité (5, 105) dans un habillage externe isolant de la chaleur (3).

12. Dispositif suivant la revendication 11, caractérisé en ce que plusieurs unités (5, 105) sont prévues en superposition dans un habillage externe (3).
